# EUROPÄISCHE PATENTSCHRIFT

(11) **EP 1 032 637 B1**
(45) Veröffentlichungstag und Bekanntmachung des Hinweises auf die Patenterteilung: **09.10.2002**
(21) Anmeldenummer: 98962337.6
(22) Anmeldetag: 13.11.1998
(51) Int. Cl.: C11D 3/42, D06L 3/12

(54) **WASCHVERFAHREN UND ZUBEREITUNG ZU SEINER DURCHFÜHRUNG**
WASHING METHOD AND PREPARATION FOR CARRYING OUT THE SAME
PROCEDE DE LAVAGE ET PREPARATION POUR SON EXECUTION

(30) Priorität: 22.11.1997 DE 19751860
(43) Veröffentlichungstag der Anmeldung: 06.09.2000
(73) Patentinhaber: Ecolab GmbH & Co. OHG, 40589 Düsseldorf (DE)
(72) Erfinder: KORAK, Ivka, CH-4153 Reinach (CH); WILHELM, Bernhard, CH-2563 Ipsach (CH); MERZ, Thomas, D-40723 Hilden (DE); SCHLEINIG, Chris, D-40599 Düsseldorf (DE)
(86) Internationale Anmeldenummer: EP9807270
(87) Internationale Veröffentlichungsnummer: WO99027059

(56) Entgegenhaltungen:
- EP-A- 0 364 403
- EP-A- 0 404 293
- EP-A- 0 542 677
- EP-A- 0 601 967
- EP-A- 0 686 691
- CHEMICAL ABSTRACTS, Bd. 119, Nr. 12, 20. September 1993, Seite 162 XP000404944 COLUMBUS,OHIO,US & JP 05 078699 A (TOKKYO KOHO) 30. März 1993

## Beschreibung

Die vorliegende Erfindung betrifft Waschverfahren, die vor allem für die Anwendung in der gewerblichen Wäscherei bestimmt sind und bei denen optischer Aufheller getrennt von anderen Bestandteilen des Waschmittels der Waschlauge zudosiert wird.

Bei modernen Waschverfahren werden der Waschlauge optische Aufheller zugesetzt, die die Aufgabe haben, das Vergilben weißer Wäschestücke zu kompensieren. Nahezu alle Universalwaschmittel für die Haushaltswäsche enthalten deshalb heute einen oder mehrere dieser Aufheller in fest vorgegebener Menge. Andererseits weiß man, daß bestimmte farbige Textilien, insbesondere solche mit Pastelltönen, durch das von den Aufhellem ausgehende Fluoreszenzlicht in ihrem Farbeindruck in störender Weise verändert werden können, und es wird deshalb empfohlen, für derartige Textilien besondere aufhellerfreie Waschmittel zu verwenden. Aus diesem Grunde ist auch schon der Vorschlag gemacht worden, Waschmittel generell ohne optische Aufheller einzusetzen und diese nur bei Bedarf getrennt in der notwendigen Menge der Waschflotte zuzusetzen. Für diesen Zweck sind beispielsweise in der deutschen Offenlegungsschrift 2 221 300 Aufheller enthaltende Tabletten und in der europäischen Patentanmeldung 32 483 stabile wäßrige Zubereitungen von Aufhellem vorgestellt worden. Insbesondere die flüssige Formulierung von Aufhellem hat aber immer wieder Schwierigkeiten bereitet, wenn es darum ging, anders geartete Aufhellertypen zu verwenden. Insbesondere das Problem der leichten und genauen Dosierbarkeit für gewerbliche Waschverfahren stellte bisher ein nur ungenügend gelöstes Problem dar. Hier eine Verbesserung zu schaffen, war eine der wesentlichen Aufgaben der vorliegenden Erfindung. Eine weitere Aufgabe bestand darin, eine lagerstabile flüssige Formulierung für eine bestimmte Aufhellerkombination in dieser Anwendung zu finden.

Die EP-A-0 601 967 beschreibt ein hochkonzentriertes wäßriges Flüssigwaschmittel, enthaltend 0,01 bis 2 Gew.-% mindestens eines disulfonierten optischen Aufhellers aus der Gruppe der Dibenzfuranylbiphenyle, 6 bis 22 Gew.-% Wasser, Tenside sowie gegebenenfalls übliche Waschmittelzusätze.

Gegenstand der EP-A-0 364 403 sind Distryrylbiphenylverbindungen einer bestimmten chemischen Formel und deren Verwendung als optische Aufheller in festen oder flüssigen Waschmittel-Formulierungen, die femer Tenside sowie übliche Waschmittelzusätze enthalten.

Die EP-A-0 542 677 beschreibt lagerstabile Formulierungen von optischen Aufhellermischungen, enthaltend mindestens zwei anionische optische Aufheller, die vorzugsweise mindestens einen Sulfonsäurerest enthalten, ein anionisches Polysaccharid, Dispergiermittel, Wasser sowie gegebenenfalls Hilfsstoffe. Diese Formulierungen dienen insbesondere zur Herstellung von Flüssigwaschmitteln. Als optische Aufheller kommen insbesondere Aufheller der Triazinreihe sowie Aufheller der Distilbenreihe in Frage.

Wenn nachstehend im Zusammenhang mit der Erfindung und den hierbei zu verwendenden optischen Aufhellern die Bezeichnung "Styryl" für den Styren-Substituenten Verwendung findet, so ist diese gleichbedeutend mit der Bezeichnung "Styrenyl" gemäß der international anerkannten JUPAC-Nomenklatur.

Gegenstand der Erfindung ist ein Verfahren zum Waschen von Textilien, bei dem der Waschflotte optische Aufheller getrennt von der Hauptmenge der waschaktiven Substanzen zugesetzt werden, dadurch gekennzeichnet, daß die Aufheller in Form einer flüssigen wäßrigen Zubereitung zugesetzt werden, die sowohl mindestens einen Aufheller aus der Klasse der Dibenzofuranylbiphenyle als auch mindestens einen Aufheller aus der Klasse der Distyrylbiphenyle enthält. Ein weiterer Gegenstand der Erfindung sind flüssige wäßrige Aufhellerzubereitungen, die Aufheller aus diesen beiden Klassen sowie nichtionische Tenside in bestimmten Mengen enthalten.

Durch die Verwendung einer flüssigen Aufhellerzubereitung ist es möglich, den Aufheller mittels preiswerter Flüssigpumpen unmittelbar in die Waschlauge zu dosieren. Zugleich werden lokale Überdosierungen auf den Textilien vermieden. Die erfindungsgemäße Aufhellerkombination ermöglicht eine gleichmäßige Aufhellung im gesamten interessierenden Temperaturbereich von 30 bis 100 °C. Ihre Anwendung führt nicht zum sogenannten Spotting (lokale Entfärbung) bei direktem Kontakt mit farbiger Wäsche. Gleichzeitig ist diese Aufhellerkombination außerordentlich stabil gegenüber starken Oxidationsmitteln, wie Peressigsäure und Chlor, die in gewerblichen Wäschereien üblicherweise als Bleich- und Desinfektionsmittel eingesetzt werden, ebenso wie gegenüber starken Alkalien und den in Wäschereien verwendeten Säuren. Besonders vorteilhaft wird das neue Waschverfahren deshalb im Bereich der gewerblichen Wäscherei angewendet.

Bei den erfindungsgemäß in der flüssigen wäßrigen Aufhellerzubereitung eingesetzten Aufhellem aus der Klasse der Dibenzofuranylbiphenyle handelt es sich um Verbindungen mit dem Grundgerüst gemäß Formel I die in den beiden Benzofuranresten unabhängig voneinander einfach oder mehrfach mit Resten aus der Gruppe niederes Alkyl (1 bis 4 C-Atome), niederes Alkoxyl (1 bis 4 C-Atome), Chlor- und Sulfonsäuregruppen, gegebenenfalls in Salzform, vorzugsweise Natriumsulfonyl, substituiert sein können. Besonders bevorzugt werden solche Dibenzofuranylbiphenyle, die wenigstens zwei Sulfonsäuregruppen im Molekül aufweisen, insbesondere Dibenzofuranylbiphenyldisulfonate. Sie liegen vorzugsweise als Natriumsalze vor. Ganz besonders bevorzugt wird im Rahmen der vorliegenden Erfindung die Verbindung 4,4'-Bis-(3,5-dimethyl-6-natriumsulfonyl-benzofuran-2-yl)-biphenyl der folgenden Formel II

Dieser Aufheller ist im Handel auch unter der Bezeichnung Tinopal® PLC erhältlich (Fima Ciba). Falls gewünscht, kann die Aufhellerzubereitung auch mehrere Aufheller aus der Klasse der Dibenzofuranylbiphenyle enthalten.

Als weiteren Aufheller enthält die erfindungsgemäß verwendete flüssige wäßrige Zubereitung mindestens einen Aufheller aus der Klasse der Distyrylbiphenyle, die auch als Distilben-Aufheller bezeichnet werden. Sie besitzen das in Formel III wiedergegebene Grundgerüst

In Formel III können dabei die endständigen Phenylgruppen unabhängig voneinander ein- oder mehrfach substituiert sein, wobei Substituenten aus der Gruppe niederes Alkyl (1 bis 4 C-Atome), niederes Alkoxyl (1 bis 4 C-Atome), CN, Cl, Alkoxycarbonyl, Amidocarbonyl und Sulfonsäuregruppen, gegebenenfalls in Salzform, vorzugsweise Natriumsulfonyl, ausgewählt sein können. Vorzugsweise werden solche Substanzen eingesetzt, die wenigstens zwei Sulfonatgruppen enthalten, insbesondere 4,4'-Distyrylbiphenyldisulfonate. Vorzugsweise liegen diese Verbindungen in Form der Natriumsalze vor. Eine ganz besonders bevorzugte Verbindung aus dieser Klasse ist 4,4'-Bis-(2-natriumsulfonylstyryl)-biphenyl der Formel IV

Diese Verbindung ist im Handel auch unter der Bezeichnung Tinopal® CBS /X erhältlich (Firma Ciba). Selbstverständlich können die erfindungsgemäßen Zubereitungen auch mehr als einen Aufheller aus der Klasse der Distyrylbiphenyle enthalten.

Der Gehalt an Aufhellern aus der Klasse der Dibenzofuranylbiphenyle beträgt in der erfindungsgemäß verwendeten flüssigen wäßrigen Aufhellerzubereitung vorzugsweise 0,1 bis 2 Gew.-%, insbesondere 0,5 bis 1,5 Gew.-% bezogen auf die gesamte Zubereitung. Von den Aufhellem aus der Klasse der Distyrylbiphenyle sind in der Zubereitung vorzugsweise 0,1 bis 1 Gew.%, insbesondere 0,3 bis 0,8 Gew.-% enthalten.

Die erfindungsgemäß verwendeten flüssigen wäßrigen Aufhellerzubereitungen sollen die Aufheller vorzugsweise in einer voll solubilisierten Form enthalten, d.h. die Zubereitungen sollen transparent sein. Soweit die verwendeten Aufheller keine ausreichende Wasserlöslichkeit besitzen, kann eine vollständige Solubilisierung durch Zusatz geeigneter Hilfsstoffe erreicht werden. Als wichtigste Hilfsstoffe für diesen Zweck seien Tenside, Lösungsvermittler und wasserlösliche organische Lösungsmittel genannt, die im folgenden näher erläutert werden sollen.

Als Tenside eignen sich Tenside aller bekannten Klassen, insbesondere aber anionische und nichtionische Tenside, von denen die nichtionischen Tenside wiederum besonders bevorzugt werden. Als nichtionische Tenside sind vor allem die Anlagerungsprodukte von 1 bis 40, vorzugsweise 2 bis 20 Mol Ethylenoxid (EO) an ein Mol einer langkettigen aliphatischen Verbindung mit im wesentlichen 10 bis 20 Kohlenstoffatomen aus der Gruppe der Alkohole, Carbonsäuren, Fettamine, Carbonsäureamide oder Alkansulfonamide für die erfindungsgemäß verwendeten Zubereitungen brauchbar. Prinzipiell sind auch Additionsprodukte von Ethylenoxid an Alkylphenole mit 6 bis 16 C-Atomen in der Alkylkette geeignet, doch werden sie wegen geringer biologischer Abbaubarkeit nur ungern verwendet. In den vorgenannten Additionsprodukten kann ein Teil des Ethylenoxids auch durch Propylenoxid (PO) ersetzt sein. Weiterhin ist es möglich, die in den Alkoxylaten vorliegende endständige Hydroxylgruppe durch Veretherung mit kurzkettigen Alkoholen oder auch mit Alkylepoxiden zu verschließen. Besonders wichtig sind die Anlagerungsprodukte von 3 bis 20 Mol Ethylenoxid sowie gegebenenfalls Propylenoxid an primäre Alkohole, wie z.B. an Kokos oder Talgfettalkohole, an Oleylalkohol, an Oxoalkohole oder an sekundäre Alkohole mit jeweils 8 bis 18, vorzugsweise 12 bis 18 C-Atome. Besonders bevorzugt werden im Rahmen der Erfindung die nichtionischen Tenside, die man durch Ethoxylierung von C_{13/15}-Oxoalkohol mit 3 bis 5 Mol EO, durch Alkoxylierung von C_{12/14}-Fettalkohol mit 4 bis 6 Mol EO und 3 bis 5 Mol PO sowie durch Alkoxylierung von C_{14/18}-Fettalkohol mit 0,5 bis 2 Mol PO und 15 bis 20 Mol EO und zusätzlichen Endgruppenverschluß mit C_{8/12}-α -Olefinepoxid erhält, weil diese Tenside bereits in niedriger Konzentration sehr stabile klare Aufhellerformulierungen liefern.

Selbstverständlich sind auch Mischungen mehrerer Tenside, insbesondere Mischungen aus mehreren nichtionischen Tensiden, für die erfindungsgemäß verwendeten Aufhellerzubereitungen geeignet.

Die Menge an Tensiden wird in den Aufhellerzubereitungen nach Bedarf gewählt und beträgt üblicherweise nicht mehr als 10 Gew.-%. Vorzugsweise werden zwischen 0,2 und 7 Gew.-% und insbesondere zwischen 0,2 und 6 Gew.-% an Tensiden in den Aufhellerzubereitungen eingesetzt. Vorzugsweise werden allein nichtionische Tenside verwendet.

Als Lösungsvermittler kommen für die Aufhellerzubereitungen in erster Linie die auch als Hydrotrope bezeichneten Verbindungen aus der Gruppe der Salze kurzkettiger aliphatischer und aromatischer Sulfonsäuren und kurzkettiger Monoalkylschwefelsäuren in Betracht. Beispiele derartiger Lösungsvermittler sind Natriumcumolsutfonat, Natriumtoluolsulfonat und Natriumoctylsulfat. Als weitere mögliche Lösungsvermittler seien langkettige Monoalkyldiphenylether-disulfonate genannt, die beispielsweise unter der Bezeichnung Dowfax® 3B2 und Dowfax® 8390 erhältlich sind.

Die Menge an Lösungsvermittlern kann in den Aufhellerzubereitungen bis zu 5 Gew.-% betragen. Vorzugsweise liegt ihre Menge zwischen 0,5 und 3 Gew.-%.

Weiterhin können den erfindungsgemäß verwendeten Zubereitungen wasserlösliche Alkohole als Solubilisierungshilfsmittel zugesetzt werden. Als Beispiele geeigneter Alkohole seien die Monoalkohole mit 1 bis 4 C-Atomen, insbesondere Ethanol, n-Propanol und Isopropanol genannt. Als weitere geeignete Alkohole sind Glykole und Glykolether zu nennen.

Die Menge dieser niederen wasserlöslichen Alkohole kann in den erfindungsgemäß verwendeten Zubereitungen bis zu 10 Gew.-% betragen, vorzugsweise liegt ihre Menge zwischen 1 und 6 Gew.-%.

Als weiteren Hilfsstoff können die erfindungsgemäß verwendeten Aufhellerzubereitungen wasserlösliche Polymere, insbesondere nichtionische und anionische Polymere enthalten. Vorzugsweise werden solche Polymere verwendet, die üblicherweise in Waschverfahren als sogenannte Vergrauungsinhibitoren eingesetzt werden. Als nichtionische Polymere werden vorzugsweise Polyethylenglykole und modifizierte Polyethylenglykole verwendet. Ein Beispiel eines bevorzugten derartigen Polymeren ist das unter der Bezeichnung Sokalan® HP 22 G verkaufte Produkt der Firma BASF. Besonders bevorzugt werden ebenfalls polymere Polycarboxylate, die vorzugsweise als Alkalisalze, insbesondere Natriumsalze, eingesetzt werden. Vorzugsweise handelt es sich dabei um Polymerisate olefinischer Monomerer, die wenigstens ein Monomeres aus der Gruppe Acrylsäure, Methacrylsäure und Maleinsäure enthalten. Beispiele derartiger Polymerer sind die aus Maleinsäure und Acrylsäure hergestellten Copolymeren, die unter der Bezeichnung Sokalan® CP 5 und Sokalan® CP 7 von der Firma BASF vertrieben werden. Der Gehalt an wasserlöslichen Polymeren kann in den Aufhellerzubereitungen bis zu 10 Gew.-% betragen und liegt vorzugsweise zwischen 2 und 7 Gew.-%.

Sofern zweckmäßig, kann die Aufhellerzubereitung auch weitere Hilfs- und Zusatzstoffe enthalten, sofern diese Kombination die erfindungsgemäße Anwendung der Aufhellerzubereitung nicht stört. Als weitere Hilfsstoffe seien insbesondere Konservierungsstoffe, Farbstoffe und Parfüm erwähnt. Die Konzentration richtet sich wie bei allen anderen Wirkstoffen auch nach der beabsichtigten Wirkung. So können Konservierungsmittel, wie beispielsweise Formaldehyd, Glutaraldehyd oder Didecyldimethylammoniumchlorid, in Mengen bis zu 1 Gew.-%, vorzugsweise in Mengen zwischen 0,01 und 0,2 Gew.-% in den Zubereitungen enthalten sein. Prinzipiell können der Aufhellerzubereitung auch typische Waschmittelwirkstoffe, wie etwa Komplexbildner, Enzyme oder Alkalien zugesetzt werden, wenn dies im Einzelfall zur Ergänzung der Waschlauge zweckmäßig sein sollte.

Die Durchführung des erfindungsgemäßen Verfahrens unterscheidet sich bis auf die getrennte Dosierung der Aufhellerzubereitung nicht von bereits bekannten Waschverfahren. So können zur Herstellung der Waschflotte die Waschaktivsubstanzen in Form eines Basiswaschmittels dosiert werden, das alle für den Waschprozeß notwendigen Wirkstoffe mit Ausnahme der Aufheller im richtigen Verhältnis enthält. Möglich ist aber auch zur Herstellung der Waschlauge von einem Basiswaschmittel auszugehen, daß nur einen Teil der notwendigen Wirkstoffe enthält und die übrigen Wirkstoffe getrennt, beispielsweise in Form von Tensidverstärkem, Bleichmitteln oder Desinfektionsmitteln, zuzusetzen. In Grenzfällen ist es auch möglich, jeden einzelnen Wirkstoff bei der Herstellung der Waschlauge getrennt zu dosieren. Die getrennte Dosierung einzelner oder mehrerer Wirkstoffe hat den Vorteil, daß auf diese Weise die Zusammensetzung der Waschlauge besser an die sich aus der Textilqualität und der Art der Anschmutzungen ergebenden Notwendigkeiten angepaßt werden kann. Dementsprechend kann die Zusammensetzung der Waschlauge im erfindungsgemäßen Verfahren auch in weiten Grenzen variiert werden. Vorzugsweise enthält die verwendete Waschflotte wenigstens je einen Wirkstoff aus der Gruppe der Komplexbildner, Waschalkalien und Tenside. Bevorzugte Konzentrationsbereiche für diese Wirkstoffe in der Waschflotte sind etwa die folgenden: Komplexbildner 20 ppm bis 150 ppm, Waschalkalien 50 ppm bis 3000 ppm und Tenside: 50 ppm bis 400 ppm. Weitere Bestandteile der Waschlauge können insbesondere Vergrauungsinhibitoren, Bleichmittel, Desinfektionsmittel, Enzyme und Parfüm sein.

Die erfindungsgemäß verwendete flüssige wäßrige Aufhellerzubereitung kann zu jedem Zeitpunkt während der Herstellung der Waschlauge zugesetzt werden. Möglich ist aber auch die Dosierung nachdem der Waschprozeß bereits begonnen hat, d.h. nachdem die Textilien in der Waschlauge eingetragen worden sind. Aufgrund des flüssigen Aggregatzustandes der Zubereitung - die Viskositäten liegen bei 20 °C vorzugsweise zwischen etwa 10 mPas und etwa 100 mPas (gemessen mit einem Brookfield-Rotationsviskosimeter bei 50 Umdrehungen pro Minute und Spindel 2) - können die verwendeten Aufhellerzubereitungen mühelos mit Hilfe von Meßbechem oder maschinell mit Hilfe von einfachen Flüssigkeitspumpen dosiert werden, wie sie in gewerblichen Waschmaschinen vielfach für andere Zwecke bereits vorhanden sind. Die Menge an Aufhellerzubereitung, die der Waschlauge zugesetzt wird, wird vorzugsweise so gewählt, daß die Konzentration an Aufheller insgesamt in der Lauge zwischen 2 ppm und 20 ppm, insbesondere zwischen 4 ppm und 8 ppm liegt.

Die Herstellung der erfindungsgemäß verwendeten flüssigen wäßrigen Aufhellerzubereitung bietet keine besonderen Probleme und kann durch einfaches Mischen der Bestandteile erfolgen. Gegebenenfalls kann es zweckmäßig sein, schwerlösliche Aufheller zunächst mit den geeigneten Hilfsstoffen vorzulösen, bevor die Gesamtmenge des Wassers zugesetzt wird.

Ein weiterer Gegenstand der vorliegenden Erfindung ist eine flüssige, wäßrige Aufhellerzubereitung zur Durchführung des Verfahrens gemäß Anspruch 1, enthaltend mindestens zwei optische Aufheller verschiedener Klassen, Tenside sowie gegebenenfalls Hilfsstoffe. dadurch gekennzeichnet, daß sie die folgenden Kompontenten enthält
a) 0,1 Gew.-% - 2 Gew.-%, vorzugsweise 0,5 Gew.-% - 1,5 Gew.-% Aufheller aus der Gruppe der Dibenzofuranylbiphenyldisulfonate,
b) 0,1 Gew.-% - 1 Gew.-%, vorzugsweise 0,3 Gew.-% - 0,8 Gew.-% Aufheller aus der Gruppe der 4,4'-Distyrylbiphenyldisulfonate,
c) 0,2 Gew.-% - 7 Gew.-%, vorzugsweise 0,2 Gew.-% bis 6 Gew.-% nichtionisches Tensid,
d) 0 Gew.-% - 5 Gew.-%, vorzugsweise 0,5 - 3 Gew.-% Lösungsvermittler,
e) 0 Gew.-% - 10 Gew.-%, vorzugsweise 2 Gew.-%- 7 Gew.-% wasserlösliche Polymere,
f) 0 Gew.-% - 1 Gew.-%, vorzugsweise 0,01 Gew.-% - 0,5 Gew.-% Konservierungsmittel und
g) 0 Gew.-% - 10 Gew.-%, vorzugsweise 1 Gew.-%- 6 Gew.-% niederen wasserlöslichen Alkohol.

### Beispiele

### 1. Flüssige wäßrige Aufhellerzubereitung

Durch Vermischen der einzelnen Komponenten wurden die in Tabelle 1 aufgeführten Aufhellerzubereitungen A bis F hergestellt. Die Zahlenangaben in der Tabelle bedeuten Gewichtsprozent, bezogen auf die fertige Aufhellerzubereitung als Ganzes. Sämtliche Zubereitungen lagen in Form transparenter Lösungen vor und behielten diese Form auch während der Lagerung über 8 Wochen bei Wechselklima zwischen -5 °C und +40 °C.

### 2. Waschverfahren

In einer gewerblichen Waschmaschine vom Typ Schulthess Super 4 wurde aufhellerfreie Weißwäsche aus Baumwolle mit zwei verschiedenen Waschmittelkombinationen unter Zusatz verschiedener Mengen der erfindungsgemäßen Aufhellerzubereitungen gewaschen, gespült und geschleudert. Nach dem Trocknen der Baumwolle wurde die Aufhellerwirkung begutachtet.

| Waschbedingungen: | |
|---|---|
| Wassermenge im Waschgang | 18 l |
| Wäschebeladung: Waschmitteldosierung | 3 kg |
| Alkalikomponente | 30 ml |
| Tensidkomponente | 15 ml |
| Aufhellerzubereitung A | 4 bzw. 8 ml |
| Waschzeit ingesamt | 30 min |
| Waschtemperatur | 90 °C |
| Spülwasser | 4 x 30 l |

Die verwendeten Waschmittelkomponenten hatten folgende Zusammensetzung (in Gewichtsprozent):

| Alkalikomponente | |
|---|---|
| KOH | 13 |
| Natriumsilikat (SiO₂ : Na₂O = 3,35) | 11 |
| Natriumnitrilotriacetat | 5 |
| Sokalan® CP 5 | 4 |
| Wasser | 67 |

| Tensidkomponente I | |
|---|---|
| C₁₃-Oxoalkohol mit 4 - 6 EO | 60 |
| C_{12/18}-Fettalkohol + 7 - 8 EO | 15 |
| Ethanol | 10 |
| Wasser | 15 |

| Tensidkomponente II | |
|---|---|
| Kaliumalkylbenzolsulfonat | 13 |
| C_{13/15}-Oxoalkohol + 7 EO | 15 |
| C_{12/18}-Fettsäure | 13 |
| KOH | 3,5 |
| Triethanolamin | 5 |
| Citronensäure 1 H₂O | 0,5 |
| Aminotrimethylenphosphonsäure | 0,5 |
| Propandiol-1,2 | 5 |
| Diethylenglykolmonobutylether | 4 |
| Protease | 0,7 |
| Wasser, Salze, Parfüm | 67,8 |

In allen Fällen wurde an den behandelten Textilien eine völlig gleichmäßige Verteilung der Aufhellerwirkung festgestellt, die in ihrer Stärke dem Ergebnis bei Verwendung eines aufllellerhaltigen Vollwaschmittels nicht nachstand. Gleich gute Ergebnisse wurden mit den Aufhellerzubereitungen B bis F erzielt.

## Patentansprüche

1. Verfahren zum Waschen von Textilien, bei dem der Waschflotte optische Aufheller getrennt von der Hauptmenge der waschaktiven Substanzen zugesetzt werden, **dadurch gekennzeichnet, daß** die Aufheller in Form einer flüssigen wäßrigen Zubereitung zugesetzt werden, die sowohl mindestens einen Aufheller aus der Klasse der Dibenzofuranylbiphenyle als auch mindestens einen Aufheller aus der Klasse der Distyrylbiphenyle enthält

2. Verfahren nach Anspruch 1, bei dem die flüssige wäßrige Aufhellerzubereitung wenigstens einen Aufheller aus der Gruppe der Dibenzofuranylbiphenyldisulfonate und wenigstens einen Aufheller aus der Gruppe der 4,4'Distyrylbiphenyldisulfonate enthält.

3. Verfahren nach einem der Ansprüche 1 oder 2, bei dem der Gehalt der flüssigen wäßrigen Aufhellerzubereitung an Aufhellem aus der Klasse der Dibenzofuranylbiphenyle zwischen 0,1 und 2 Gew.-%, vorzugsweise zwischen 0,5 und 1,5 Gew.-%, und an Aufhellem aus der Klasse der Distyrylbiphenyle zwischen 0,1 und 1 Gew.-%, vorzugsweise zwischen 0,3 und 0,8 Gew.-% liegt.

4. Verfahren nach einem der Ansprüche 1 bis 3, bei dem die flüssige wäßrige Aufhellerzubereitung sowohl 4,4'-Bis-(3,5-dimethyl-6-natriumsulfonyl-benzofuran-2-yl)-biphenyl als auch 4,4'-Bis-(2-natriumsulfonylstyryl)-biphenyl enthält.

5. Verfahren nach einem der Ansprüche 1 bis 4, bei dem die flüssige wäßrige Aufhellerzubereitung weitere Hilfsstoffe aus der Gruppe nichtionische Tenside, Lösungsvermittler, wasserlösliche Polymere, Konservierungsstoffe, niedere wasserlösliche Alkohole und deren Mischungen enthält.

6. Verfahren nach einem der Ansprüche 1 bis 5, bei dem der Waschlauge von der flüssigen wäßrigen Aufhellerzubereitung so viel zugesetzt wird, daß die Konzentration an Aufhellem insgesamt in der Lauge 2 ppm bis 20 ppm, vorzugsweise 4 ppm bis 8 ppm beträgt.

7. Flüssige wäßrige Aufhellerzubereitung zur Durchführung des Verfahrens gemäß Anspruch 1, enthaltend mindestens zwei optische Aufheller verschiedener Klassen, Tenside sowie gegebenenfalls Hilfsstoffe, **dadurch gekennzeichnet, daß** sie die folgenden Komponenten enthält:
a) 0,1 Gew.-% - 2 Gew.-%, vorzugsweise 0,5 Gew.-% - 1,5 Gew.-% Aufheller aus der Gruppe der Dibenzofuranylbiphenyldisulfonate,
b) 0,1 Gew.-% - 1 Gew.-%, vorzugsweise 0,3 Gew.-% - 0,8 Gew.-% Aufheller aus der Gruppe der 4,4'-Distyrylbiphenyldisulfonate,
c) 0,2 Gew.-% - 7 Gew.-%, vorzugsweise 0,2 Gew.-% bis 6 Gew.-% nichtionisches Tensid,
d) 0 Gew.-% - 5 Gew.-%, vorzugsweise 0,5 - 3 Gew.-% Lösungsvermittler,
e) 0 Gew.-% - 10 Gew.-%, vorzugsweise 2 Gew.-% - 7 Gew.-% wasserlösliche Polymere,
f) 0 Gew.-% - 1 Gew.-%, vorzugsweise 0,01 Gew.-% - 0,5 Gew.-% Konservierungsmittel und
g) 0 Gew.-% - 10 Gew.-%, vorzugsweise 1 Gew.-% - 6 Gew.-% niederen wasserlöslichen Alkohol.

8. Flüssige wäßrige Aufhellerzubereitung nach Anspruch 7 enthaltend als Komponente a) 4,4'-Bis-(3,5-dimethyl-6-natriumsulfonyl-benzofuran-2-yl)-biphenyl und als Komponente b) 4,4'-Bis-(2-natriumsulfonylstyryl)-biphenyl.

9. Flüssige wäßrige Aufhellerzubereitung nach einem der Ansprüche 7 oder 8, enthaltend als Komponente c) wenigstens ein nichtionisches Tensid aus der Gruppe C_{13/15}-Oxoalkohol + (3 - 5 EO), C_{12/14}-Fettalkohol + (4- 6 EO) + (3 - 5) PO sowie C_{14/18}-Fettalkohol + (0,5 - 2) PO + (15 - 20) EO, und zusätzlichem Endgruppenverschluß mit C_{8/12}-d-Olefinepoxid.

10. Flüssige wäßrige Aufhellerzubereitung nach einem der Ansprüche 7 bis 9, enthaltend als Komponente e) wenigstens ein wasserlösliches Salz eines Polymerisats olefinischer Monomerer, das wenigstens ein Monomeres aus der Gruppe Acrylsäure, Methacrylsäure und Maleinsäure enthält.

## Claims

1. A method of washing textiles in which optical brighteners are added to the wash liquor separately from the main quantity of detersive substances, which comprises adding the brighteners in the form of a liquid aqueous preparation which comprises both at least one brightener from the class of dibenzofuranylbiphenyls and also at least one brightener from the class of distyrylbiphenyls.

2. The method as claimed in claim 1, in which the liquid aqueous brightener preparation comprises at least one brightener from the group of dibenzofuranylbiphenyldisulfonates and at least one brightener from the group of 4,4'-distyrylbiphenyldisulfonates.

3. The method as claimed in either of claims 1 or 2, in which the content in the liquid aqueous brightener preparation of brighteners from the class of dibenzofuranylbiphenyls is between 0.1 and 2% by weight, preferably between 0.5 and 1.5% by weight, and of brighteners from the class of distyrylbiphenyls is between 0.1 and 1% by weight, preferably between 0.3 and 0.8% by weight.

4. The method as claimed in any of claims 1 to 3, in which the liquid aqueous brightener preparation comprises both 4,4'-bis (3,5-dimethyl-6-sodium sulfonylbenzofuran-2-yl)biphenyl and 4,4'-bis(2-sodium sulfonylstyryl)biphenyl.

5. The method as claimed in any of claims 1 to 4, in which the liquid aqueous brightener preparation comprises further auxiliaries from the group of nonionic surfactants, solubilizers, water-soluble polymers, preservatives, lower water-soluble alcohols and mixtures thereof.

6. The method as claimed in any of claims 1 to 5, in which enough of the liquid aqueous brightener preparation is added to the wash liquor for the concentration of brighteners throughout the liquor to be 2 ppm to 20 ppm, preferably 4 ppm to 8 ppm.

7. A liquid aqueous brightener preparation for carrying out the method as claimed in claim 1, comprising
a) 0.1% by weight - 2% by weight, preferably 0.5% by weight - 1.5% by weight, of brighteners from the group of dibenzofuranylbiphenyldisulfonates,
b) 0.1% by weight - 1% by weight, preferably 0.3% by weight - 0.8% by weight, of brighteners from the group of 4,4'-distyrylbiphenyldisulfonates,
c) 0.2% by weight - 7% by weight, preferably 0.2% by weight to 6% by weight, of nonionic surfactant,
d) 0% by weight - 5% by weight, preferably 0.5 - 3% by weight, of solubilizers,
e) 0% by weight - 10% by weight, preferably 2% by weight - 7% by weight, of water-soluble polymers,
f) 0% by weight - 1% by weight, preferably 0.01% by weight - 0.5% by weight, of preservative and
g) 0% by weight - 10% by weight, preferably 1% by weight - 6% by weight, of lower water-soluble alcohol.

8. The liquid aqueous brightener preparation as claimed in claim 7, comprising, as component a), 4,4'-bis(3,5-dimethyl-6-sodium sulfonylbenzofuran-2-yl)biphenyl and, as component b), 4,4'-bis(2-sodium sulfonylstyryl)biphenyl.

9. The liquid aqueous brightener preparation as claimed in either of claims 7 or 8, comprising, as component c), at least one nonionic surfactant from the group C_{13/15}-oxo alcohol + (3-5) EO, C_{12/14}-fatty alcohol + (4-6) EO + (3-5) PO and C_{14/18}-fatty alcohol + (0.5-2) PO + (15-20) EO, terminally capped with C_{8/12}-α-olefin epoxide.

10. The liquid aqueous brightener preparation as claimed in any of claims 7 to 9, comprising, as component d), at least one water-soluble salt of a polymer of olefinic monomers which comprises at least one monomer from the group acrylic acid, methacrylic acid and maleic acid.

## Revendications

1. Procédé pour le lavage de textiles, dans lequel on ajoute au bain de lavage des azurants optiques séparément de la quantité principale des substances lavantes,
**caractérisé en ce que**
les azurants optiques sont ajoutés sous forme d'une préparation liquide aqueuse qui contient aussi bien au moins un azurant optique choisi dans la classe des dibenzofuranylbiphényles qu'au moins un azurant optique choisi dans la classe des distyrylbiphényles.

2. Procédé selon la revendication 1,
dans lequel
la préparation liquide aqueuse d'azurants optiques contient au moins un azurant optique choisi dans le groupe des dibenzofurannylbiphényldisulfonates et au moins un azurant optique choisi dans le groupe des 4,4'-distyrylbiphényldisulfonates.

3. Procédé selon la revendication 1 ou 2,
dans lequel
la teneur de la préparation liquide aqueuse d'azurants optiques en azurants optiques choisis dans le classe des dibenzofuranylbiphényles est comprise entre 0,1 et 2 % en poids, de préférence entre 0,5 et 1,5 % en poids, et sa teneur en azurants optiques choisis dans la classe des distyrylbiphényles est comprise entre 0,1 et 1 % en poids, de préférence entre 0,3 et 0,8 % en poids.

4. Procédé selon l'une quelconque des revendications 1 à 3,
dans lequel
la préparation liquide aqueuse d'azurants optiques contient aussi bien du 4,4'-bis(3,5-diméthyl-6-sodiosulfonyl-benzofuran-2-yl)biphcnylc que du 4,4'-bis(2-sodiosulfonylstyryl)biphényle.

5. Procédé selon l'une quelconque des revendications 1 à 4,
dans lequel
la préparation liquide aqueuse d'azurants optiques contient d'autres adjuvants choisis dans le groupe des tensioactifs non ioniques, tiers-solvants, polymères hydrosolubles, conservateurs, alcools inférieurs solubles dans l'eau et des mélanges de ceux-ci.

6. Procédé selon l'une quelconque des revendications 1 à 5,
dans lequel
on ajoute au bain de lavage une quantité suffisante de la préparation liquide aqueuse d'azurants optiques pour que la concentration d'azurants optiques au total dans le bain de lavage soit de 2 ppm à 20 ppm, de préférence, de 4 à 8 ppm.

7. Préparation liquide aqueuse d'azurants optiques destinée à la mise en oeuvre du procédé selon la revendication 1, contenant au moins deux azurants optiques de classes différentes, des tensioactifs ainsi qu'éventuellement des adjuvants,
**caractérisée en ce qu'**
elle contient :
a) 0,1 % en poids à 2 % en poids, de préférence 0,5 % en poids à 1,5 % en poids d'azurant(s) optique(s) choisi(s) dans le groupe des dibenzofuranylbiphénylsulfonates,
b) 0,1 % en poids à 1 % en poids, de préférence 0,3 % en poids à 0,8 % en poids d'azurant(s) optique(s) choisi(s) dans le groupe des 4,4'-distyrylbiphényldisulfonates,
c) 0,2 % en poids à 7 % en poids, de préférence 0,2 % en poids à 6 % en poids d'un tensioactif non ionique,
d) 0 % en poids à 5 % en poids, de préférence 0,5 à 3 % en poids de tiers-solvant,
e) 0 % en poids à 10 % en poids, de préférence 2 % en poids à 7 % en poids de polymères hydrosolubles,
f) 0 % en poids à 1 % en poids, de préférence 0,01 % en poids à 0,5 % en poids de conservateur, et
g) 0 % en poids à 10 % en poids, de préférence 1 % en poids à 6 % en poids d'alcool inférieur soluble dans l'eau.

8. Préparation liquide aqueuse d'azurants optiques selon la revendication 7, contenant comme composant a) du 4,4'-bis(3,5-diméthyl-6-sodiosulfonyl-benzofuran-2-yl)biphényle et comme composant b) du 4,4'-bis(2-sodiosulfonylstyryl)biphényle.

9. Préparation liquide aqueuse d'azurants optiques selon la revendication 7 ou 8, contenant comme composant c) au moins un tensioactif non ionique choisi dans le groupe constitué par un oxoalcool en C_{13/15} + (3-5) OE, un alcool gras en C_{12/14} + (4-6) OE + (3-5) OP ainsi qu'un alcool gras en C_{14/18} + (0,5-2) OP + (15-20) OE, et un coiffage supplémentaire des groupes terminaux avec un d-oléfine(C_{8/12})-époxyde.

10. Préparation liquide aqueuse d'azurants optiques selon l'une quelconque des revendications 7 à 9, contenant comme composant e) au moins un sel hydrosoluble d'un polymère de monomères oléfinique qui contient au moins un monomère choisi dans le groupe constitué par les acides acrylique, méthacrylique et maléique.
